# EUROPÄISCHE PATENTSCHRIFT

(11) **EP 4 194 112 B1**
(45) Veröffentlichungstag und Bekanntmachung des Hinweises auf die Patenterteilung: **13.08.2025**
(21) Anmeldenummer: 22211703.8
(22) Anmeldetag: 06.12.2022
(51) Int. Cl.: B05B 12/04, B05B 3/14, B05B 13/06, B08B 9/28, B08B 9/30, B08B 9/34, B08B 9/08, B05B 1/16, B05B 1/20

(54) **SPRITZVORRICHTUNG UND VERFAHREN ZUR INNENSPRITZUNG VON BEHÄLTERN**
INJECTION DEVICE AND METHOD FOR INTERNAL INJECTION OF CONTAINERS
DISPOSITIF DE PULVÉRISATION ET PROCÉDÉ DE PULVÉRISATION INTERNE DE RÉCIPIENTS

(30) Priorität: 08.12.2021 DE 102021132313
(43) Veröffentlichungstag der Anmeldung: 14.06.2023
(73) Patentinhaber: Krones AG, 93073 Neutraubling (DE)
(72) Erfinder: KORNPROBST, Stefan, 93073 Neutraubling (DE); HANSEN, Denny, 93073 Neutraubling (DE); DAVIDSON, Hartmut, 93073 Neutraubling (DE); KOCH, Uwe, 93073 Neutraubling (DE); FUCHS, Florian, 93073 Neutraubling (DE)
(74) Vertreter: Grünecker Patent- und Rechtsanwälte PartG mbB

(56) Entgegenhaltungen:
- EP-A1- 2 724 793
- CN-A- 112 056 185
- DE-T2- 60 100 070
- DE-U1- 9 403 641

## Beschreibung

Die vorliegende Erfindung betrifft eine Behälterreinigungsmaschine gemäß Anspruch 1 und ein Verfahren zur Innenspritzung von Behältern gemäß Anspruch 10.

### Stand der Technik

DE 39 25 725 C1 offenbart eine Düsenanordnung zur Innenspritzung von Flaschen mit einem eine Öffnung eines Spritzrohrs verschließenden, eine Bohrung aufweisenden Düsenkörper, der um eine Drehachse synchron zum Flaschentransport gedreht wird.

EP 2 724 793 A1 offenbart eine Behälterreinigungsmaschine zur Innenspritzung von Behältern mit einer Spritzvorrichtung, welche eine Hohlwelle mit mindestens einer Reihe von mehreren Spritzdüsen entlang der Hohlwelle, eine Versorgungvorrichtung zum Versorgen der Hohlwelle mit dem Spritzmedium sowie Motormittel zum Bewegen der Hohlwelle in der Behälterreinigungsmaschine umfasst, entsprechend dem Oberbegriff von Anspruch 1.

DE 94 03 641 U1 offenbart eine Vorrichtung zum Einspritzen eines Fluids durch die offene Mündung in den Innenraum von bewegten Gefäßen, wobei die Vorrichtung ortsfest über einer Gefäßtransporteinrichtung angeordnet ist.

DE 60100 070 T2 offenbart eine Vorrichtung zum Reinigen von Behältern. In einer ersten Ausführungsform können die Düsen den mit den Öffnungen nach unten angeordneten Behältern durch einen Tunnel folgen.

### Aufgabe

Ausgehend vom bekannten Stand der Technik besteht die zu lösende technische Aufgabe darin, eine Behälterreinigungsmaschine und ein Verfahren zur Innenspritzung von Behältern mittels einer Spritzvorrichtung zur Verfügung zu stellen, das eine flexible Verwendung der Spritzvorrichtung ermöglichen.

### Lösung

Diese Aufgabe wird erfindungsgemäß durch die Behälterreinigungsmaschine nach Anspruch 1 und das Verfahren nach Anspruch 10 gelöst. Weitere Ausführungsformen und Weiterbildungen sind in den Unteransprüchen erfasst.

Die erfindungsgemäße Behälterreinigungsmaschine umfasst einen sich in eine Laufrichtung bewegenden Behälterkorb und eine Spritzvorrichtung zur Innenspritzung von Behältern, die kopfüber in Behälterzellen des sich in die Laufrichtung bewegenden Behälterkorbs angeordnet sind, mit einem Spritzmedium. Die Spritzvorrichtung umfasst eine Hohlwelle mit mindestens einer Reihe von mehreren Spritzdüsen entlang der Hohlwelle, eine Versorgungsvorrichtung zum Versorgen der Hohlwelle mit dem Spritzmedium und mindestens einen Servomotor zum Bewegen der Hohlwelle in der Behälterreinigungsmaschine relativ zu dem und unabhängig von dem Behälterkorb.

Unter "einer Reihe" kann eine lineare Anordnung mehrerer aufeinanderfolgender Spritzdüsen parallel zur Längsachse der Hohlwelle vorgesehen sein. Benachbarte der mehreren aufeinanderfolgenden Spritzdüsen können jeweils alle einen gleichen Abstand zueinander aufweisen oder die Abstände können verschieden groß sein.

Es kann auch mehr als eine Reihe von Spritzdüsen vorgesehen sein, beispielsweise zwei, drei, oder mehr Reihen.

Beispielsweise können vier Reihen von Spritzdüsen vorgesehen sein. Dabei können die Reihen um 90° versetzt angeordnet sein.

Die Behälter können beispielsweise Kunststoffbehälter, beispielweise PET-Behälter, beispielsweise PET-Mehrwegbehälter oder -flaschen, beispielsweise Glasbehälter, beispielsweise Glas-Mehrwegbehälter oder -flaschen sein.

Durch das Vorsehen des mindestens einen Servomotors zum Bewegen der Hohlwelle in der Behälterreinigungsmaschine relativ zu dem und unabhängig von dem Behälterkorb kann das Innenspritzen der kopfüber angeordneten Behälter an gegebene Geometrien der Behälter angepasst werden. Durch das Bewegen der Hohlwelle in der Behälterreinigungsmaschine relativ zu dem und unabhängig von dem Behälterkorb kann auch die Zeitdauer der Innenspritzung erhöht werden, das die Bewegung der Hohlwelle mit den Spritzdüsen den Behältern folgen kann.

Die Spritzvorrichtung kann zudem eine oder mehrere Steuerungsvorrichtungen zum Steuern des mindestens eine Servomotors umfassen.

Es kann vorgesehen sein, dass der mindestens eine Servomotor eine Steuerungsvorrichtung umfasst.

Einer der mindestens einen Servomotoren ist zum Drehen der Hohlwelle um ihre Längsachse vorgesehen.

Durch ein Drehen der Hohlwelle um ihre Längsachse kann die Reihe von mehreren Spritzdüsen einen Raumwinkel überstreichen und kann Spritzmedium in diesem Raumwinkel ausbringen. Ohne Drehen der Hohlwelle könnte die Reihe von mehreren Spritzdüsen Spritzmedium nur in einem kleineren und ortsfesten Raumwinkel ausbringen. Das Drehen der Hohlwelle um ihre Längsachse erfolgt in die eine und in die andere Richtung.

Damit durch den Servomotor, der zum Drehen der Hohlwelle um ihre Längsachse vorgesehen sein kann, dieses Drehen ausführbar sein kann, kann die Hohlwelle in Lagern an und/oder in der Spritzvorrichtung gelagert angeordnet sein. Beispielsweise können die Lager an und/oder in einem Rohr, das zur Aufnahme des Spritzmediums vorgesehen und das parallel zur Hohlwelle angeordnet sein kann, vorgesehen sein. Das Rohr kann Öffnungen umfassen, die derart angeordnet sein können, dass Spritzdüsen der Hohlwelle damit fluchtend anordenbar sein können und mit dem Spritzmedium versorgbar sein können.

Alternativ oder zusätzlich kann einer der mindestens einen Servomotoren zum linearen Bewegen der Hohlwelle in die und entgegen der Laufrichtung vorgesehen sein. Ist dieser eine der mindestens einen Servomotoren zum linearen Bewegen der Hohlwelle in die und entgegen der Laufrichtung "alternativ" vorgesehen, so kann vorgesehen sein, dass die Hohlwelle lediglich linear in die und entgegen der Laufrichtung mittels dieses Servomotors bewegbar sein kann. Ist dieser eine der mindestens einen Servomotoren zum linearen Bewegen der Hohlwelle in die und entgegen der Laufrichtung "zusätzlich" vorgesehen, so kann vorgesehen sein, dass die Hohlwelle durch den zuvor erwähnten einen Servomotor um ihre Längsachse drehbar sein kann und durch den hier erwähnten Servomotor linear in die und entgegen der Laufrichtung mittels dieses Servomotors bewegbar sein kann. Das Drehen um die Längsachse und das lineare Bewegen in die und entgegen der Laufrichtung können zeitgleich und/oder zeitlich versetzt ausgeführt werden.

Durch das lineare Bewegen der Hohlwelle in die und entgegen der Laufrichtung kann die Spritzvorrichtung synchron und/oder nachfolgend und/oder voraus zu einem sich in eine Laufrichtung bewegenden Behälterkorb einer Behälterreinigungsmaschine bewegt werden.

Damit durch den Servomotor, der zum linearen Bewegen der Hohlwelle in die und entgegen der Laufrichtung vorgesehen sein kann, dieses lineare Bewegen ausführbar sein kann, kann die Spritzvorrichtung an und/oder auf einer bewegbaren Struktur in der Behälterreinigungsmaschine angeordnet sein. Beispielsweise kann die bewegbare Struktur derart vorgesehen sein, dass die bewegbare Struktur unterhalb der Behälter, die kopfüber in Behälterzellen eines sich in eine Laufrichtung bewegenden Behälterkorbs der Behälterreinigungsmaschine angeordnet sind, vorgesehen sein kann und somit das lineare Bewegen der Hohlwelle in die und entgegen der Laufrichtung unterhalb dieser Behälter erfolgen kann. Die bewegbare Struktur kann auf Rollen oder auf Gleitschienen angeordnet sein.

Die Versorgungsvorrichtung kann ein Ventil umfassen. Mittels des Ventils kann ein Zufluss des Spritzmediums gesteuert werden.

Die Versorgungsvorrichtung kann ein Rohr zur Aufnahme des Spritzmediums umfassen, das parallel zu der Hohlwelle angeordnet sein kann. Das Rohr kann Öffnungen umfassen, die derart angeordnet sein können, dass Spritzdüsen der Hohlwelle damit fluchtend anordenbar sein können und mit dem Spritzmedium versorgbar sein können. Wenn die Hohlwelle drehbar um ihre Längsachse ausgebildet ist, können durch Drehung in die erste oder in die zweite Richtung die mehreren Spritzdüsen der mindestens einen Reihe von mehreren Spritzdüsen, die entlang der Hohlwelle vorgesehen sind, in einem ersten Winkelbereich der Drehung fluchtend mit den Öffnungen des Rohrs anordenbar sein, während in dem verbleibenden Winkelbereich (360° minus erster Winkelbereich) die mehreren Spritzdüsen nicht fluchtend mit den Öffnungen anordenbar sind, sodass in dem verbleibenden Winkelbereich die Spritzdüsen nicht mit Spritzmedium versorgbar sind und somit kein Spritzmedium ausbringen können.

Die Spritzdüsen können als Bohrungen in der Hohlwelle ausgebildet sein und einer Bohrung können zwei Spritzdüsen zugeordnet sein.

Die Bohrungen können durchgehend in der Hohlwelle und den Wandungen der Hohlwelle vorgesehen sein. Die zwei Spritzdüsen können den beiden Enden der Bohrung, d.h. wo die Bohrung jeweils eine Wandung der Hohlwelle durchbohrt, entsprechen oder sie umfassen.

Die Bohrungen können gerade verlaufen.

Die Hohlwelle zur Innenspritzung einer der Behälter in einer der Behälterzellen kann jeweils vier um 90° versetzt angeordnete Spritzdüsen umfassen.

Die vier Spritzdüsen können entlang eines Umfangs der Hohlwelle angeordnet sein. Oder die vier Spritzdüsen können entlang zweier Umfänge, die beispielsweise einen Abstand zwischen 3 mm und 5 mm aufweisen können.

Ein erstes Paar von einander gegenüberliegenden Spritzdüsen der vier um 90° versetzt angeordneten Spritzdüsen kann einer ersten Bohrung in der Hohlwelle zugeordnet sein und ein zweites Paar von einander gegenüberliegenden Spritzdüsen der vier um 90° versetzt angeordneten Spritzdüsen kann einer zweiten Bohrung in der Hohlwelle zugeordnet sein.

Die Spritzdüsen des ersten und des zweiten Paars von einander gegenüberliegenden Spritzdüsen können jeweils um 180° versetzt angeordnet sein. Dies kann durch eine gerade verlaufende Bohrung, die durchgehend in der Hohlwelle und den Wandungen der Hohlwelle vorgesehen sein kann, erreicht werden. Die Spritzdüsen des ersten/zweiten Paars können den beiden Enden der Bohrung, d.h. wo die Bohrung jeweils eine Wandung der Hohlwelle durchbohrt, entsprechen oder sie umfassen.

Die erste Bohrung und die zweite Bohrung können getrennt voneinander vorgesehen sein oder die erste Bohrung und die zweite Bohrung können verbunden sein.

Wenn die erste und zweite Bohrung getrennt voneinander vorgesehen sind, kann dies bedeuten, dass sie sich nicht schneiden und dass daher Spritzmedium, das die erste Bohrung passiert nicht in die zweite Bohrung gelangen kann.

Wenn die erste und zweite Bohrung verbunden sind, kann dies bedeuten, dass sie sich schneiden und dass daher Spritzmedium, das die erste Bohrung passiert auch in die zweite Bohrung gelangen und diese passieren kann.

Die Bohrungen können senkrecht zur Längsachse der Hohlwelle verlaufen und die Längsachse schneiden und/oder die Bohrungen können einen Winkel zwischen 45° und kleiner 90° zur Längsachse einschließen und die Längsachse schneiden.

Es kann auch oder alternativ vorgesehen sein, dass die Bohrungen senkrecht zur Längsachse der Hohlwelle verlaufen und die Längsachse nicht schneiden können und/oder dass die Bohrungen einen Winkel zwischen 45° und kleiner 90° zu einer Senkrechten zur Längsachse einschließen und die Längsachse nicht schneiden. Die Bohrungen umfassen die erwähnten Bohrungen, die ersten und zweiten Bohrungen.

Das erfindungsgemäße Verfahren zur Innenspritzung von Behältern, die kopfüber in Behälterzellen eines sich in eine Laufrichtung bewegenden Behälterkorbs einer Behälterreinigungsmaschine angeordnet sind, mit einem Spritzmedium mittels der Spritzvorrichtung wie oben oder weiter unten beschrieben, umfasst ein Versorgen der Hohlwelle mit dem Spritzmedium mittels der Versorgungsvorrichtung und ein Bewegen der Hohlwelle in der Behälterreinigungsmaschine relativ zu dem und unabhängig von dem Behälterkorb mittels des mindestens einen Servomotors.

Das Bewegen der Hohlwelle kann ein Drehen der Hohlwelle um ihre Längsachse mittels einem der mindestens einen Servomotoren und/oder ein lineares Bewegen der Hohlwelle in die und entgegen der Laufrichtung mittels einem der mindestens einen Servomotoren umfassen.

### Kurze Figurenbeschreibung

Die beigefügten Figuren stellen beispielhaft zum besseren Verständnis und zur Veranschaulichung Aspekte und Ausführungsformen der Erfindung dar. Es zeigt:
- Figur 1: eine schematische Schrägansicht von Spritzvorrichtungen zur Innenspritzung von Behältern in einer Behälterreinigungsmaschine,
- Figur 2: eine seitliche Schnittansicht von Behältern während der Innenspritzung mit der Spritzvorrichtung,
- Figur 3: eine seitliche Schnittansicht der Spritzvorrichtung,
- Figuren 4A, 4B,4C, 4D: verschiedene Ausführungsformen von Bohrungen in der Hohlwelle und
- Figur 5: eine seitliche Schnittansicht einer Behälterreinigungsmaschine.

### Ausführliche Beschreibung

In den im Folgenden beschriebenen Figuren bezeichnen gleich Bezugszeichen gleiche Teile. Zur besseren Übersichtlichkeit werden gleiche Teile nur bei ihrem ersten Auftreten beschrieben. Es versteht sich jedoch, dass sie mit Bezug auf in den Figuren beschriebenen Varianten und Ausführungsformen eines Teils auch auf die entsprechenden Teile in den übrigen Figuren angewendet werden können.

Die Figur 1 zeigt eine schematische Schrägansicht von Spritzvorrichtungen 1 zur Innenspritzung von Behältern 2 mit einem Spritzmedium in einer Behälterreinigungsmaschine. Die Behälter 2 sind kopfüber in Behälterzellen 3 eines sich in eine Laufrichtung 5 bewegenden Behälterkorbs 4 der Behälterreinigungsmaschine angeordnet.

Die Spritzvorrichtungen 1 sind unterhalb der Behälter 2 angeordnet. Die Spritzvorrichtungen 1 umfassen jeweils eine Hohlwelle 6 mit mindestens einer Reihe von mehreren Spritzdüsen 7 (hier exemplarisch sechs Spritzdüsen 7), die entlang der Hohlwelle 6, also parallel zu der Längsachse 9 der Hohlwelle 6 angeordnet sind. Benachbarte der mehreren in der Reihe aufeinanderfolgenden Spritzdüsen 7 weisen hier jeweils alle einen gleichen Abstand d zueinander auf.

Zum Versorgen der Hohlwelle 6 mit dem Spritzmedium ist eine Versorgungsvorrichtung 8 vorgesehen, die hier exemplarisch als Rohr zur Aufnahme des Spritzmediums ausgebildet ist. Die Versorgungsvorrichtung 8 ist derart parallel zur Hohlwelle 6 angeordnet, dass Spritzmedium von der Versorgungsvorrichtung 8 an die Hohlwelle 6 überführbar sein kann.

Die Spritzvorrichtung 1 umfasst zudem einen ersten Servomotor (nicht dargestellt) kann zum Drehen der Hohlwelle 6 um ihre Längsachse 9 in die erste und die zweite Drehrichtung 11 vorgesehen sein. Damit durch den Servomotor das Drehen ausführbar ist, ist die Hohlwelle 6 in Lagern 10 an der Spritzvorrichtung 1 gelagert angeordnet. Durch ein Drehen der Hohlwelle 6 um ihre Längsachse 9 kann die Reihe von mehreren Spritzdüsen 7 einen Raumwinkel überstreichen und kann Spritzmedium in diesem Raumwinkel ausbringen (siehe auch Figur 3).

Weiter umfasst die Spritzvorrichtung 1 einen zweiten Servomotor (nicht dargestellt) zum linearen Bewegen der Hohlwelle 6 in eine ersten und in eine zweite Richtung 12, wobei die erste Richtung der Laufrichtung 5 entspricht und die zweite Richtung entgegengesetzt zur Laufrichtung 5 verläuft. Das lineare Bewegen der Hohlwelle 6 kann bedeuten, dass die Hohlwelle 6 zusammen mit der Versorgungsvorrichtung 8 linear bewegt wird. Durch das lineare Bewegen der Hohlwelle 6 in die erste und zweite Richtung 12 kann die Spritzvorrichtung 1 synchron und/oder nachfolgend und/oder voraus zu dem sich in die Laufrichtung 5 bewegenden Behälterkorb 4 bewegt werden.

Damit durch den zweiten Servomotor das lineare Bewegen ausführbar sein kann, ist die Spritzvorrichtung 1 an einer bewegbaren Struktur 13 in der Behälterreinigungsmaschine angeordnet sein. Exemplarisch umfasst die bewegbare Struktur 13 Gleitschienen.

Das Drehen um die Längsachse 9 und das lineare Bewegen können zeitgleich und/oder zeitlich versetzt ausgeführt werden. Mittels des ersten und zweiten Servomotors kann die Spritzvorrichtung 1 und damit die Hohlwelle 6 in der Behälterreinigungsmaschine relativ zu dem und unabhängig von dem Behälterkorb 4 bewegt werden.

Die Figur 2 zeigt eine seitliche Schnittansicht von Behältern 2 während der Innenspritzung mit der Spritzvorrichtung 1. Die Hohlwelle 6 weist hier exemplarisch vier Reihen von mehreren Spritzdüsen 7 auf, die entlang der Hohlwelle 6, also parallel zu der Längsachse 9 der Hohlwelle 6 angeordnet sind. Die vier Reihen sind um 90° versetzt angeordnet. In der Versorgungsvorrichtung 8 ist Spritzmedium 14 angeordnet, das, wenn eine Spritzdüse 7 fluchtende zu einer Öffnung 18 der Versorgungsvorrichtung 8 angeordnet ist, in einem Spritzmediumstrahl 15 ausgebracht werden kann. Durch eine Mündungsöffnung 16 des Behälters 2 kann der Spritzmediumstrahl 15 in das Innere 19 des Behälters 2 gelangen und zur Innenspritzung der Innenwandungen 17 des Behälters 2 verwendet werden. Je nach Drehposition der Hohlwelle 6 und relativer Anordnung zum Behälter 2 können verschiedene Anteile der Innenwandungen 17 mit verschiedener Intensität und/oder aus unterschiedlicher Richtung abgespritzt werden. In der Figur 2 sind drei verschiedene relative Anordnungen von der Hohlwelle 6 zum Behälter 2 dargestellt. Links wird der linke Bereich der Innenseitenwand vermehrt abgespritzt, wobei aber auch ein Teil des Spritzmediums zur Innenbodenwand gelangt und am rechten Bereich der Innenseitenwand herab und aus dem Behälter 2 hinausläuft. In der Mitte wird die Innenbodenwand vermehrt abgespritzt und ein Teil des Spritzmediums gelangt zur rechten und linken Innenseitenwand, läuft dort herab und aus dem Behälter 2 hinaus. Rechts wird der rechte Bereich der Innenseitenwand vermehrt abgespritzt, wobei aber auch ein Teil des Spritzmediums zur Innenbodenwand gelangt und am linken Bereich der Innenseitenwand herab und aus dem Behälter 2 hinausläuft.

Die Figur 3 zeigt eine seitliche Schnittansicht der Spritzvorrichtung 1. Die Hohlwelle 6 mit den vier Reihen von Spritzdüsen 7 ist hierbei deutlicher zu erkennen. Ein erstes Paar von einander gegenüberliegenden Spritzdüsen 7 der vier um 90° versetzt angeordneten Spritzdüsen 7 ist einer ersten Bohrung 20 in der Hohlwelle 6 zugeordnet und ein zweites Paar von einander gegenüberliegenden Spritzdüsen 7 der vier um 90° versetzt angeordneten Spritzdüsen 7 ist einer zweiten Bohrung 21 in der Hohlwelle 6 zugeordnet.

Die erste und zweite Bohrung 20, 21 sind als gerade verlaufende Bohrungen ausgebildet, die durchgehend in der Hohlwelle 6 und Wandungen der Hohlwelle 6 vorgesehen sind. Die Spritzdüsen des ersten/zweiten Paars können den beiden Enden der Bohrung 20, 21, d.h. wo die Bohrung 20, 21 jeweils eine Wandung der Hohlwelle 6 durchbohrt, entsprechen oder sie umfassen. In der Darstellung haben die beiden Bohrungen 20, 21 keinen Kontakt zueinander.

Während der Drehung der Hohlwelle 6 kann eine Spritzdüse 7 insgesamt in einem Raumwinkelbereich 23 Spritzmedium ausbringen.

Die Figuren 4A, 4B, 4C zeigen verschiedene Ausführungsformen und Anordnungen von Bohrungen in der Hohlwelle.

Die Figur 4B zeigt die Hohlwelle 6 mit zwei Bohrungen 24, 26, bei denen im Bereich der Spritzdüsen 25, 27 ein größerer Durchmesser vorgesehen ist als beim Rest der Bohrungen 24, 26. Der Querschnitt verläuft durch die erste Bohrung 24, wobei durch die gestrichelte Darstellung der zweiten Bohrung 26 dargestellt werden soll, dass die zweite Bohrung 26 in der Blickrichtung hinter der ersten Bohrung 24 angeordnet ist. Die Seitenansicht zeigt ein Querschnitt des Bereichs der ersten Spritzdüse 25 der ersten Bohrung 24 in der Wandung der Hohlwelle 6. Der Verlauf der zweiten Bohrung 26 innerhalb der Hohlwelle 6 ist gestrichelt dargestellt. Die beiden Bohrungen 24, 26 verlaufen jeweils senkrecht zur Längsachse 9 der Hohlwelle 6.

Die Figur 4C zeigt die Hohlwelle 6 mit zwei Bohrungen 20, 28, die durchgehend jeweils einen gleichen Durchmesser aufweisen. Der Querschnitt verläuft durch die erste Bohrung 20, wobei durch die gestrichelte Darstellung der zweiten Bohrung 28 dargestellt werden soll, dass die zweite Bohrung 26 in der Blickrichtung hinter der ersten Bohrung 20 angeordnet ist. Die Seitenansicht zeigt ein Querschnitt der ersten Bohrung 20 in der Wandung der Hohlwelle 6. Die Bohrung 20 verläuft senkrecht zur Längsachse 9 der Hohlwelle 6. Der Verlauf der zweiten Bohrung 28 innerhalb der Hohlwelle 6 ist gestrichelt dargestellt. Die Bohrung 28 schließt mit einer Senkrechten zur Längsachse 9 der Hohlwelle 6 einen Winkel 29 ein, wobei der Winkel zwischen 45° und kleiner 90° betragen kann.

Die Figur 4D zeigt die Hohlwelle 6 mit verbundenen Bohrungen 30, die sich im Bereich der Längsachse 9 der Hohlwelle 6 schneiden. Der Querschnitt verläuft durch die beiden verbundenen Bohrungen 30. Die Seitenansicht zeigt einer der beiden Bohrungen 30 in der Wandung der Hohlwelle 6. Der Verlauf der zweiten Bohrung 30 innerhalb der Hohlwelle 6 ist gestrichelt dargestellt. Die beiden Bohrungen 30 verlaufen jeweils senkrecht zur Längsachse 9 der Hohlwelle 6. Beide Bohrungen 30 weisen einen durchgehend gleichen Durchmesser auf.

Die Figur 5 zeigt eine seitliche Schnittansicht einer Behälterreinigungsmaschine 31 mit zwei Laugenbädern 33, 36. Die Behälterträger mit den darin kopfüber angeordneten Behältern werden entlang eines Transportwegs 32 durch die Behälterreinigungsmaschine 31 transportiert; in der Darstellung verläuft die Transportrichtung von rechts nach links. Dabei gelangen die Behälter von einem ersten Laugenbad 33 in einen Bereich in dem eine Spritzvorrichtung 34 zur Innenspritzung der kopfüber angeordneten Behälter vorgesehen ist. Das Spritzmedium ist erste Lauge mit einer ersten Temperatur. Zudem ist in dem Bereich eine Beaufschlagungsvorrichtung 35 zum Beaufschlagen des Äußeren der kopfüber angeordneten Behälter mit zweiter Lauge mit der zweiten Temperatur vorgesehen sind. Die Innenspritzung und das Beaufschlagen können zeitlich gleichzeitig oder zeitlich nacheinander stattfinden. Die erste Lauge und die zweite Lauge werden, wie weiter unten näher erläutert, mittels einer Ableitvorrichtung 37 aus dem ersten Laugenbad 33 abgeleitet. Der Bereich mit der Spritzvorrichtung 34 und der Beaufschlagungsvorrichtung 35 ist oberhalb des zweiten Laugenbads 36 angeordnet, wobei unterhalb der Spritzvorrichtung 34 und der Beaufschlagungsvorrichtung 35 und oberhalb eines Levels der Lauge in dem zweiten Laugenbad 36 ein Ableitblech 41 vorgesehen ist.

Danach gelangen die Behälter in ein zweites Laugenbad 36, das getrennt von dem ersten Laugenbad 33 ausgebildet ist. Nach Verlassen des zweiten Laugenbads 36 können die Behälter aus der Behälterreinigungsmaschine 31 herausbewegt und weiteren Prozessschritten zugeführt werden.

In der Darstellung wird die zur Innenspritzung der kopfüber angeordneten Behälter verwendete erste Lauge nach der Innenspritzung in dem ersten Laugenbad 33 und die zum Beaufschlagen des Äußeren der kopfüber angeordneten Behälter verwendete zweite Lauge nach dem Beaufschlagen in dem ersten Laugenbad 33 aufgefangen und gesammelt. Dazu ist unterhalb des Bereichs, in dem die Spritzvorrichtung 34 und die Beaufschlagungsvorrichtung 35 vorgesehen sind, das Ableitblech 41 vorgesehen, das die zur Innenspritzung der kopfüber angeordneten Behälter verwendete erste Lauge nach der Innenspritzung zu dem ersten Laugenbad 33 und die zum Beaufschlagen des Äußeren der kopfüber angeordneten Behälter verwendete zweite Lauge nach dem Beaufschlagen zu dem ersten Laugenbad 33 leitet.

Aus dem ersten Laugenbad 33 kann Lauge mittels einer Ableitvorrichtung 37 abgeleitet werden. Die abgeleitete Lauge wird in einer Filtervorrichtung 38 gefiltert. Die gefilterte Lauge wird zum einen durch einen Erhitzer 39, der zum Erhitzen der ihm zugeführten Lauge und zum dadurch Erhalten der ersten Lauge mit der ersten Temperatur ausgebildet ist, und weiter zu der Spritzvorrichtung 34 geleitet und zum anderen durch einen Kühler 40, der zum Kühlen der ihm zugeführten Lauge und zum dadurch Erhalten der zweiten Lauge mit der zweiten Temperatur ausgebildet ist, und weiter zu der Beaufschlagungsvorrichtung 35 geleitet.

Die erste Temperatur kann zwischen 58 °C und 90 °C, 80 °C und 90 °C oder 83 °C und 87 °C liegen, die zweite Temperatur kann zwischen 58 °C und 70 °C oder zwischen 63 °C und 67 °C liegen, die Temperatur der Laugenbäder 33, 36 kann zwischen 70 °C und 80 °C liegen, oder beispielsweise kann diese Temperatur 75 °C betragen.

Die erste und die zweite Lauge können dabei bis auf die Temperatur die gleiche Lauge, beispielsweise eine gleiche Laugenart sein.

Eine Behälterreinigungsmaschine kann auch ein oder mehr als zwei Laugenbäder umfassen, wobei ein Ausspritzen und ein Beaufschlagen der Behälter auf dem Transportweg zwischen dem ersten und dem zweiten Laugenbad und/oder zwischen den folgenden Laugenbädern vorgesehen sein kann.

## Patentansprüche

1. Behälterreinigungsmaschine umfassend einen in eine Laufrichtung (5) bewegbaren Behälterkorb (4) und eine Spritzvorrichtung (1) zur Innenspritzung von Behältern (2), die kopfüber in Behälterzellen (3) des sich in die Laufrichtung (5) bewegenden Behälterkorbs (4) angeordnet sind, mit einem Spritzmedium (14), wobei die Spritzvorrichtung (1) umfasst:
eine Hohlwelle (6) mit mindestens einer Reihe von mehreren Spritzdüsen (7) entlang der Hohlwelle (6);
eine Versorgungsvorrichtung (8) zum Versorgen der Hohlwelle (6) mit dem Spritzmedium (14);
mindestens einen Servomotor zum Bewegen der Hohlwelle (6) in der Behälterreinigungsmaschine relativ zu dem und unabhängig von dem Behälterkorb (4),
**dadurch gekennzeichnet, dass**
einer der mindestens einen Servomotoren zum Drehen der Hohlwelle (6) um ihre Längsachse (9) in die eine und in die andere Richtung vorgesehen ist.

2. Die Behälterreinigungsmaschine nach Anspruch 1, wobei einer der mindestens einen Servomotoren zum linearen Bewegen der Hohlwelle (6) in die und entgegen der Laufrichtung (5) vorgesehen ist.

3. Die Behälterreinigungsmaschine nach Anspruch 1 oder 2, wobei die Versorgungsvorrichtung (8) ein Ventil umfasst.

4. Die Behälterreinigungsmaschine nach einem der Ansprüche 1 bis 3, wobei die Versorgungsvorrichtung (8) ein Rohr zur Aufnahme des Spritzmediums (14) umfasst, das parallel zu der Hohlwelle (6) angeordnet ist, und wobei das Rohr Öffnungen (18) umfasst, die derart angeordnet sind, dass Spritzdüsen (7) der Hohlwelle (6) damit fluchtend anordenbar und mit dem Spritzmedium (14) versorgbar sind.

5. Die Behälterreinigungsmaschine nach einem der Ansprüche 1 bis 4, wobei die Spritzdüsen (7) als Bohrungen (20, 21,24, 26, 28) in der Hohlwelle (6) ausgebildet sind und einer Bohrung (20, 21,24, 26, 28) zwei Spritzdüsen (7) zugeordnet sind.

6. Die Behälterreinigungsmaschine nach einem der Ansprüche 1 bis 5, wobei die Hohlwelle (6) zur Innenspritzung einer der Behälter (2) in einer der Behälterzellen (3) jeweils vier um 90° versetzt angeordnete Spritzdüsen (7) umfasst.

7. Die Behälterreinigungsmaschine nach Anspruch 6, wobei ein erstes Paar von einander gegenüberliegenden Spritzdüsen (7) der vier um 90° versetzt angeordneten Spritzdüsen (7) einer ersten Bohrung 20, 21,24, 26, 28) in der Hohlwelle (6) zugeordnet ist und ein zweites Paar von einander gegenüberliegenden Spritzdüsen (7) der vier um 90° versetzt angeordneten Spritzdüsen (7) einer zweiten Bohrung (20, 21,24, 26, 28) in der Hohlwelle (6) zugeordnet ist.

8. Die Behälterreinigungsmaschine nach Anspruch 6, wobei die erste Bohrung (20, 21,24, 26, 28) und die zweite Bohrung (20, 21,24, 26, 28) getrennt voneinander vorgesehen sind oder wobei die erste und zweite Bohrung (30) verbunden sind.

9. Die Behälterreinigungsmaschine nach einem der Ansprüche 5 bis 8, wobei die Bohrungen (20, 21, 24, 26) senkrecht zur Längsachse (9) der Hohlwelle (6) verlaufen und die Längsachse (9) schneiden und/oder wobei die Bohrungen (28) einen Winkel zwischen 45° und kleiner 90° zu einer Senkrechten zur Längsachse (9) einschließen und die Längsachse (9) schneiden.

10. Verfahren zur Innenspritzung von Behältern (2), die kopfüber in Behälterzellen (3) eines sich in eine Laufrichtung (5) bewegenden Behälterkorbs (4) der Behälterreinigungsmaschine nach einem der Ansprüche 1 bis 9 angeordnet sind, mit einem Spritzmedium (14) mittels der Spritzvorrichtung (1), wobei das Verfahren umfasst:
Versorgen der Hohlwelle (6) mit dem Spritzmedium (14) mittels der Versorgungsvorrichtung (8);
Bewegen der Hohlwelle (6) in der Behälterreinigungsmaschine relativ zu dem und unabhängig von dem Behälterkorb (4) mittels des mindestens einen Servomotors, wobei das Bewegen der Hohlwelle (6) ein Drehen der Hohlwelle (6) um ihre Längsachse (9) mittels einem der mindestens einen Servomotoren umfasst, wobei das Drehen der Hohlwelle (6) um ihre Längsachse in die eine und in die andere Richtung erfolgen kann.

11. Das Verfahren nach Anspruch 10, wobei das Bewegen der Hohlwelle (6) umfasst:
lineares Bewegen der Hohlwelle (6) in die und entgegen der Laufrichtung (5) mittels einem der mindestens einen Servomotoren.

## Claims

1. Container cleaning machine comprising a container basket (4) that is movable in a running direction (5), and a spraying device (1) for internal spraying of containers (2), which are arranged upside down in container cells (3) of the container basket (4) moving in the running direction (5), with a spraying medium (14), wherein the spraying device (1) comprises:
a hollow shaft (6) with at least one row of multiple spray nozzles (7) along the hollow shaft (6);
a supply device (8) for supplying the hollow shaft (6) with the spraying medium (14);
at least one servomotor for moving the hollow shaft (6) within the container cleaning machine relative to and independently of the container basket (4),
**characterised in that**
one of the at least one servomotors is designed to rotate the hollow shaft (6) about its longitudinal axis (9) in the one and in the other direction.

2. The container cleaning machine according to claim 1, wherein one of the at least one servomotors is designed to move the hollow shaft (6) linearly in and against the running direction (5).

3. The container cleaning machine according to claim 1 or 2, wherein the supply device (8) comprises a valve.

4. The container cleaning machine according to one of claims 1 to 3, wherein the supply device (8) comprises a pipe for receiving the spraying medium (14), which is arranged parallel to the hollow shaft (6), and wherein the pipe comprises openings (18) which are arranged in such a way that spray nozzles (7) of the hollow shaft (6) are arrangeable in alignment therewith and are supplyable with the spraying medium (14).

5. The container cleaning machine according to one of claims 1 to 4, wherein the spray nozzles (7) are designed as bores (20, 21, 24, 26, 28) in the hollow shaft (6), and wherein two spray nozzles (7) are assigned to one bore (20, 21, 24, 26, 28).

6. The container cleaning machine according to one of claims 1 to 5, wherein the hollow shaft (6) comprises for internal spraying of one of the containers (2) in one of the container cells (3) respectively four spray nozzles (7) arranged offset by 90°.

7. The container cleaning machine according to claim 6, wherein a first pair of oppositely positioned spray nozzles (7) of the four spray nozzles (7) arranged offset by 90° is assigned to a first bore (20, 21, 24, 26, 28) in the hollow shaft (6), and a second pair of oppositely positioned spray nozzles (7) of the four spray nozzles (7) arranged offset by 90° is assigned to a second bore (20, 21, 24, 26, 28) in the hollow shaft (6).

8. **The** container cleaning machine according to claim 6, wherein the first bore (20, 21, 24, 26, 28) and the second bore (20, 21, 24, 26, 28) are provided separately from one another or wherein the first and second bores (30) are connected to one another.

9. **The** container cleaning machine according to one of claims 5 to 8, wherein the bores (20, 21, 24, 26) extend perpendicularly to the longitudinal axis (9) of the hollow shaft (6) and intersect the longitudinal axis (9), and/or wherein the bores (28) enclose an angle between 45° and less than 90° to a perpendicular to the longitudinal axis (9) and intersect the longitudinal axis (9).

10. Method for internal spraying of containers (2), which are arranged upside down in container cells (3) of a container basket (4) moving in a running direction (5) of the container cleaning machine according to one of claims 1 to 9, with a spraying medium (14) by means of the spraying device (1), the method comprising:
supplying the hollow shaft (6) with the spraying medium (14) by means of the supply device (8);
moving the hollow shaft (6) in the container cleaning machine relative to and independently of the container basket (4) by the at least one servomotor, wherein the moving of the hollow shaft (6) comprises rotating the hollow shaft (6) about its longitudinal axis (9) by one of the at least one servomotors, wherein the rotating of the hollow shaft (6) about its longitudinal axis can be carried out in the one and in the other direction.

11. The method according to claim 10, wherein the moving of the hollow shaft (6) comprises: linear moving of the hollow shaft (6) in and against the running direction (5) by one of the at least one servomotors.

## Revendications

1. Machine de nettoyage de récipients comprenant un panier de récipients (4) pouvant se déplacer dans une direction de déplacement (5) et un dispositif de pulvérisation (1) pour réaliser la pulvérisation interne de récipients (2) qui sont disposés tête-bêche dans des cellules de récipients (3) du panier de récipients (4) se déplaçant dans la direction de déplacement (5), avec un fluide de pulvérisation(14), le dispositif de pulvérisation (1) comprenant : un arbre creux (6) avec au moins une rangée de plusieurs buses de pulvérisation (7) le long de l'arbre creux (6) ;
un dispositif d'alimentation (8) pour alimenter l'arbre creux (6) avec le fluide de pulvérisation(14) ;
au moins un servomoteur pour déplacer l'arbre creux (6) dans la machine de nettoyage de récipients par rapport au panier de récipients (4) et indépendamment de celui-ci, **caractérisé en ce que**
l'un desdits au moins un servomoteur est prévu pour faire tourner l'arbre creux (6) autour de son axe longitudinal (9) dans un sens et dans l'autre.

2. Machine de nettoyage de récipients selon la revendication 1, dans laquelle l'un desdits au moins un servomoteur est prévu pour déplacer linéairement l'arbre creux (6) dans le sens de la marche (5) et dans le sens contraire.

3. Machine de nettoyage de récipients selon les revendications 1 ou 2, dans laquelle le dispositif d'alimentation (8) comprend une vanne.

4. Machine de nettoyage de récipients selon l'une des revendications 1 à 3, dans laquelle le dispositif d'alimentation (8) comprend un tube destiné à recevoir le fluide de projection (14), disposé parallèlement à l'arbre creux (6), et dans laquelle le tube comprend des ouvertures (18) disposées de telle sorte que des buses de projection (7) de l'arbre creux (6) peuvent être alignées avec celles-ci et alimentées en fluide de projection (14).

5. Machine de nettoyage de récipients selon l'une des revendications 1 à 4, dans laquelle les buses de pulvérisation (7) sont réalisées sous forme d'alésages (20, 21, 24, 26, 28) dans l'arbre creux (6) et deux buses de pulvérisation (7) sont associées à un alésage (20, 21, 24, 26, 28).

6. Machine de nettoyage de récipients selon l'une des revendications 1 à 5, dans laquelle l'arbre creux (6) comprend quatre buses de pulvérisation (7) disposées à 90° pour la pulvérisation interne de l'un des récipients (2) dans l'une des cellules de récipient (3).

7. Machine de nettoyage de récipients selon la revendication 6, dans laquelle une première paire de buses de pulvérisation (7) opposées l'une à l'autre des quatre buses de pulvérisation (7) décalées de 90° est associée à un premier alésage (20, 21, 24, 26, 28) dans l'arbre creux (6) et une seconde paire de buses de pulvérisation (7) opposées l'une à l'autre des quatre buses de pulvérisation (7) décalées de 90° est associée à un second alésage (20, 21, 24, 26, 28) dans l'arbre creux (6).

8. Machine de nettoyage de récipients selon la revendication 6, dans laquelle le premier alésage (20, 21, 24, 26, 28) et le second alésage (20, 21, 24, 26, 28) sont prévus séparément ou dans laquelle le premier alésage et le second alésage (30) sont reliés.

9. Machine de nettoyage de récipients selon l'une des revendications 5 à 8, dans laquelle les alésages (20, 21, 24, 26) sont perpendiculaires à l'axe longitudinal (9) de l'arbre creux (6) et coupent l'axe longitudinal (9) et/ou dans laquelle les alésages (28) forment un angle compris entre 45° et inférieur à 90° avec une perpendiculaire à l'axe longitudinal (9) et coupent l'axe longitudinal (9).

10. Procédé de projection interne de récipients (2) disposés tête-bêche dans des alvéoles (3) d'un panier (4) de récipients se déplaçant dans une direction de déplacement (5) de la machine de nettoyage de récipients selon l'une des revendications 1 à 9, avec un fluide de projection (14) au moyen du dispositif de projection (1), le procédé comprenant les opérations suivantes :
alimenter l'arbre creux (6) avec le fluide de pulvérisation (14) au moyen du dispositif d'alimentation (8) ;
déplacer l'arbre creux (6) dans la machine de nettoyage de récipients par rapport au et indépendamment du panier de récipients (4) au moyen dudit au moins un servomoteur, le déplacement de l'arbre creux (6) comprenant une rotation de l'arbre creux (6) autour de son axe longitudinal (9) au moyen de l'un desdits au moins un servomoteur, la rotation de l'arbre creux (6) autour de son axe longitudinal pouvant être effectuée dans un sens et dans l'autre sens.

11. Procédé selon la revendication 10, dans lequel le déplacement de l'arbre creux (6) comprend :
le déplacement linéaire de l'arbre creux (6) dans la direction de déplacement (5) et dans la direction opposée au moyen de l'un desdits au moins un servomoteur.
